# EUROPÄISCHE PATENTSCHRIFT

(11) **EP 3 541 679 B1**
(45) Veröffentlichungstag und Bekanntmachung des Hinweises auf die Patenterteilung: **20.10.2021**
(21) Anmeldenummer: 17797151.2
(22) Anmeldetag: 10.11.2017
(51) Int. Cl.: B61F 5/30, B61F 5/32, B61F 5/52

(54) **DREHGESTELL EINES EISENBAHNGÜTERWAGENS**
BOGIE OF A RAILWAY WAGON
BOGIE D'UN WAGON DE MARCHANDISES

(30) Priorität: 21.11.2016 DE 102016222950
(43) Veröffentlichungstag der Anmeldung: 25.09.2019
(73) Patentinhaber: ContiTech Luftfedersysteme GmbH, 30165 Hannover (DE)
(72) Erfinder: SCHROETER, Jürgen, 97497 Dingolshausen (DE); BABKA, Jan, 15800 Praha (CZ); GEDENK, Volker, 30966 Hemmingen (DE); LUCZYK, Peter, 30900 Wedemark OT Mellendorf (DE)
(74) Vertreter: Continental Corporation
(86) Internationale Anmeldenummer: PCT/EP2017/078869
(87) Internationale Veröffentlichungsnummer: WO 2018/091363

(56) Entgegenhaltungen:
- EP-A1- 2 748 047
- WO-A2-2005/091698
- DE-A1-102005 004 721
- JP-A- H1 194 012

## Beschreibung

Die Erfindung betrifft ein Eisenbahndrehgestell, umfassend wenigstens ein Achslagergehäuse zur Aufnahme eines Radlagers, eine Hydraulikfeder und einen Überbrückungsadapter, wobei zwischen einem ersten Ende des Achslagergehäuses und einem ersten Ende des Überbrückungsadapters die Hydraulikfeder angeordnet ist. Weiterhin betrifft die Erfindung einen Eisenbahngüterwagen.

Ein Drehgestell mit einer Schraubenfeder ist aus dem UIC-Standard bekannt, wobei die Achslagergehäuseaufhängung aus Schraubenfedern in Kombination mit Reibungsdämpfung besteht. Dabei ruhen die Federn auf Unterstützungsarmen, die in dem unteren Teil des Achslagergehäuses integriert sind und die mit dem Drehgestellrahmen verbunden sind, wobei Kappen eingesetzt werden, die in den Drehgestellrahmen integriert sind, um den oberen Teil der Federn aufzunehmen.
In den Drehgestellen der Y25 Bauart erfolgt eine Federung der beiden Achsen über insgesamt 16 Spiralfedern, bei denen jeweils 2 gegenläufig gewendelte Federn ineinander gesteckt sind. An jedem Radsatz befinden sich somit vier solcher Federpaare. Da die Spiralfedern über keine eigene Dämpfung verfügen werden in den Y25 Drehgestellen sogenannte Lenoir Dämpfer eingesetzt. Die Lenoir Dämpfer und die Radsatzlagergehäuse sind in ihren Berührungsflächen mit Hartmanganstahlplatten ausgeführt. Axiale Kräfte und Längskräfte werden über Endanschläge mit Hartmanganstahlplatten als Berührungsfläche realisiert.

Die US 2002-0089102 A1 offenbart eine hydraulische Feder, die eine Membran aufweist. Dort ist auch offenbart, dass die besagte hydraulische Feder in Schienenfahrzeugen, insbesondere als eine primäre Feder eingesetzt wird.

Die EP 1 369 616 A1 offenbart eine hydraulische Feder, die eine gasgefüllte Kavität mit konischer Form und einem Volumen umfasst, das durch die Kompression variabel ist. Eine Anwendung der vorgeschlagenen hydraulischen Feder als primäre Feder für Schienenfahrzeuge wird ebenfalls offenbart.

Die WO 2005/091698 A2 offenbart eine Achslagergehäuse-Feder-Einheit eines Eisenbahndrehgestells welche zwei Hydraulikfedern und ein Achslagergehäuse aufweist. Das Achslagergehäuses ist so ausgebildet, dass es für beide Hydraulikfedern jeweils einen Raum integral ausgebildeten Raum für ein hydraulisches Fluid der Hydraulikfeder aufweist. Weiter ist zum Stand der Technik noch auf die JP H11 94012 A zu verweisen.

Eine Aufgabe der vorliegenden Erfindung ist es, ein verbessertes Eisenbahndrehgestell zur Verfügung zu stellen, das mindestens ein Achslagergehäuse und eine hydraulische Feder umfasst, so dass das Eisenbahndrehgestell bezüglich Geräuschentwicklung und Verschleiß im Rad- Schienekontakt verbessert ist.

Die Aufgabe der Erfindung wird durch den Gegenstand des Anspruchs 1 gelöst. Bevorzugte Ausführungsformen sind in den Unteransprüchen angegeben.

Gemäß Anspruch 1 umfasst das Eisenbahndrehgestell wenigstens ein Achslagergehäuse zur Aufnahme eines Radlagers, eine Hydraulikfeder und einen Überbrückungsadapter, wobei zwischen einem ersten Ende des Achslagergehäuses und einem ersten Ende des Überbrückungsadapters die Hydraulikfeder angeordnet ist und ist durch den Umstand gekennzeichnet, dass das zweite Ende des Achslagergehäuses und das zweite Ende des Überbrückungsadapters mittels eines Schwenklagers drehverbunden sind. Vorteilhaft hierbei ist, dass über das Schwenklager auf das Achslagergehäuse wirkende Längskräfte und Querkräfte aufgenommen werden können und somit auf entsprechend Anschläge verzichtet werden kann und eine anschlaglose Kraftübertragung realisiert werden kann. Die Hydraulikfeder wirkt hier bevorzugt als gummihydraulisches Element und weist sowohl Federungs- als auch Dämpfungseigenschaften auf. Sie wirkt hier als Primärfederung, welche im Wesentlichen die Federung übernimmt und kann durch das Zusammenwirken mit dem Schwenklager ohne Anschläge in Längsrichtung und Querrichtung ausgeführt werden.

Erfindungsgemäß ist vorgesehen, dass der Überbrückungsadapter an einem Längsträger des Eisenbahndrehgestells festlegbar ist und dass das Achslagergehäuse in Längsrichtung zwischen der Hydraulikfeder und dem Schwenklager angeordnet ist.
Hierdurch wird erreicht, das Vertikalbewegungen des einzelnen Rades des Drehgestelles in entsprechend dem vom Abstand des Schwenklagers zur Hydraulikfeder und des Abstandes des Schwenklagers zum Radlager vorgegebenen Hebels verstärkt werden, womit größere Federwege erzielt werde. Vorteilhaft hierbei ist, dass über den längeren Federweg eine gewünschte Federcharakteristik besser dargestellt werden kann.
Nach einem Ausführungsbeispiel ist vorgesehen, dass das Eisenbahndrehgestell zwei Achsen mit jeweils zwei Achslagergehäusen aufweist, wobei die in Längsrichtung am selben Längsträger nebeneinander angeordneten Achslagergehäuse so zueinander angeordnet sind, das die beiden Schwenklager sich benachbart gegenüberliegen und die beiden Hydraulikfedern an den entgegengesetzten Enden der beiden Achslagergehäuse angeordnet sind.
Vorteilhaft hierbei ist, das die eingebauten Hydraulikfedern in dieser Anordnung den größtmöglichen Abstand voneinander haben, da sie an den Ecken des Drehgestells angeordnet sind. Eine Führung des Radsatzes im Drehgestell ist somit optimiert, da die Hydraulikfedern sich in dieser Anordnung am wenigsten gegenseitig in den Bewegungen beeinflussen.

Nach einem Ausführungsbeispiel ist vorgesehen dass das Schwenklager eine Verschwenkbewegung des Achslagergehäuses zum Längsträger ermöglicht. Bevorzugt ist hierbei ein Winkel von 15 Grad, besonders bevorzugt 10 Grad, um welchen sich das Achslager relativ zum Längsträger verschwenken kann. Eine Fortbildung des Ausführungsbeispiels sieht weiterhin vor, dass sich das Achslagergehäuse neben seiner Schwenkbewegung relativ zum Längsträger verdrehen kann. Diese orthogonal zur Schwenkachse stehende Drehbewegung ermöglicht eine stabile Führung des Radsatzes ohne Zwangskräfte bei einer Verkippung einer Achse bezüglich des Drehgestells. Vorzugsweise ist das Schwenklager so konstruiert, dass es orthogonal zur Schwenkachse einen Verkippwinkel von 10 Grad, vorzugsweise 5 Grad realisieren kann.

Nach einem Ausführungsbeispiel ist vorgesehen dass das Schwenklager als gummielastisches Schwenklager ausgebildet ist und der Überbrückungsadapter mit einem Achsbolzen des Schwenklagers gekoppelt ist. Vorzugsweisekann hierbei der Achsbolzen ballig ausgeführt sein und ein Außenring des Schwenklagers kann eine korrespondierend ausgebauchte Form aufweisen. Zwischen dem Achsbolzen und dem Außenring kann ein federnd und/oder dämpfendes Elastomer- oder Gummielement angeordnet sein, sodass über das Elastomer- oder Gummielement sowohl die Verschwenkung als auch die Verkippung ermöglicht wird.

Nach einem Ausführungsbeispiel ist vorgesehen dass das Schwenklager gummihydraulisches Element ausgebildet ist, welches einen gummielastischen Teil und einen hydraulischen Teil aufweist. Vorteilhaft hierbei ist, dass neben den bereits erwähnten Schwenkbewegungen und Kippbewegungen auch eine Federung und Dämpfung realisiert werden kann. So kann beispielsweise das Schwenklager als Rotationsdämpfer wirken. Alternativ oder zusätzlich kann das Schwenklager auch als Vertikaldämpfer und/oder Vertikalfeder und/oder als Horizontaldämpfer und/oder Horizontalfeder wirken.
Bevorzugt weist das als Sekundärdämpfer/Sekundärfeder wirkende Schwenklager eine andere Steifigkeit als die als Primärfeder wirkende Hydraulikfeder auf. Diese unterschiedliche Steifigkeit bewirkt eine verbesserte Laufstabilität des Radsatzes und damit des Drehgestells.

Nach einem Ausführungsbeispiel ist vorgesehen, dass die Hydraulikfeder als auswechselbare Baueinheit ausgebildet ist, die einen ein hydraulisches Fluid aufnehmenden topfartigen Bereich, einen relativ zum topfartigen Bereich verschiebbaren Stempel und ein den topfartigen Bereich und den Stempel miteinander verbindendes elastisches Element aufweist, wobei der Überbrückungsadapter mit dem topfartigen Bereich gekoppelt ist und das Achslagergehäuse mit dem Stempel gekoppelt ist. Durch diese Anordnung, bei welcher das hydraulische Fluid obenliegend angeordnet ist, kann eine besonders einfache Aufnahme der Hydraulikfeder am Überbrückungsadapter und im Achsgehäuse realisiert werden. Ein Austausch einer solchen als Modul ausgebildeten Hydraulikfeder ist im Falle von Reparaturarbeiten besonders einfach möglich. Die Hydraulikfeder kann hierbei einerseits am Überbrückungsadapter angeschraubt sein und mittels eines vertikalen Bolzens in einer Öffnung des Achslagergehäuses befestigt sein.

Die Erfindung betrifft weiterhin einen Eisenbahngüterwagen mit einem erfindungsgemäßen Eisenbahndrehgestell.
Durch die Anordnung eines erfindungsgemäßen Eisenbahndrehgestells in einem Eisenbahngüterwagens ergibt sich der Vorteil, dass eine für Güterwagen besonders kostengünstige Ausführung realisiert ist, bei welcher die Nachteile von bisherigen Eisenbahngüterwagen wie Geräuschbildung und Verschleiß zuverlässig vermieden werden.

Weitere Vorteile, Merkmale und Details der Erfindung sind für eine bevorzugte Ausführungsform der Erfindung unter Bezugnahme auf die Zeichnung beschrieben, wobei Fig. 1 ein perspektivische Darstellung eines Ausschnitts eines erfindungsgemäßen Drehgestells zeigt.

Das Drehgestell umfasst ein Achslagergehäuse 10 mit einem Wälzlager 4 , das im Mittenbereich des Achslagergehäuses 10 montiert ist. Das Wälzlager 4 lagert ein Ende einer der beiden Achsen des Drehgestells.

Eine Basis des Achslagergehäuses 10 ist zur rechten und zur linken Seite erweitert und bildet auf seiner linken Seite, dem ersten Ende, einen Aufnahmebereich der Hydraulikfeder 12. Die Hydraulikfeder 12 ist hierbei mittels eines Bolzens in das Achslagergehäuse eingesteckt. Auf seiner erweiterten rechten Seite, dem zweiten Ende, nimmt das Achslagergehäuse 10 das Schwenklager 8 auf. Der Überbrückungsadapter 50 ist an seinem ersten Ende mit der Hydraulikfeder 12 und an seinem zweiten Ende mit dem Schwenklager 8 verbunden und verbindet somit die Hydraulikfeder 12 mit dem Schwenklager 8.

Der Überbrückungsadapter ist selbst mit dem Längsträger 6 des Eisenbahndrehgestells verbunden. Das Schwenklager 8 ist mindestens zweiteilig ausgebildet, wobei ein erster Teil, hier als Außenteil angedeutet mit dem Achslagergehäuse 10 verbunden ist und ein zweiter Teil, hier als Bolzen angedeutet mit dem Überbrückungsadapter verschraubt ist. Über das Schwenklager 8 kann das Achsgehäuse in der gezeigten Stellung um einen Winkel von ungefähr 5 Grad in beide Richtungen zum Längsträger 6 verschwenkt werden.

In anderen Ausführungsformen kann das Schwenklager 8 auch anders zwischen dem Achslagergehäuse 10 und dem Überbrückungsadapters 50 realisiert sein. So kann zum Beispiel ein Bolzen des Schwenklagers 8 mittels beliebiger anderer Verbindungselemente mit dem Überbrückungsadapter 50 verbunden sein.

Der Überbrückungsadapter 50 ist mit einem Längsträger 6 eines Drehgestellrahmens verbunden, wobei sich dieser Längsträger 6 in eine longitudinale Richtung erstreckt, die parallel zu den Schienen verläuft und in Fig. 1 nicht geschnitten dargestellt ist. Vorzugsweise ist der Überbrückungsadapter 50 mittels Schweißen mit dem Längsträger 6 verbunden.

Die Hydraulikfeder 12 ist in ihrer oberen Hälfte mit einem topfartigen Bereich ausgebildet welcher im Inneren das hydraulische Fluid aufnimmt (nicht dargestellt). Ein entsprechenden Koppelstück des Überbrückungsadapter 50 ist mit dem topfartigen Bereich verschraubt. Die untere Hälfte der Hydraulikfeder 12 ist als Bolzen ausgebildet und in das Achslagergehäuse 10 gesteckt. Nicht dargestellt ist ein Stempel im Inneren der Hydraulikfeder 12 der mit dem Bolzen gekoppelt ist und welcher relativ zum topfartigen Bereich verschiebbar ist. Weiterhin nicht näher dargestellt sind elastische Elemente welche den Stempel und den topfartigen Bereich miteinander koppeln. Durch die erfindungsgemäße Anordnung der Hydraulikfeder 12 derart, dass der topfartige Bereich oben liegend ist, und der im Durchmesser wesentlich kleiner Bolzen im Achslagergehäuse 10 angeordnet ist, können das Achslagergehäuse und die Hydraulikfeder in ihrem Bauraumbedarf komplementär zueinander ausgeführt und angeordnet werde, was eine äußerst kompakte Bauform ermöglicht. So kann zum Beispiel der Übergang des Bereichs des Achslagergehäuses 10 welcher das Achslager aufnimmt zum Bereich welcher die Hydraulikfeder 12 aufnimmt entsprechend der Form des sich verjüngenden Hydraulikzylinders in diesem Bereich angepasst werden, wie in Figur 1 ersichtlich. Die Hydraulikfeder 12 kann in einzelnen Details entsprechend der bereits zitierten WO 2005/091698 A2 ausgeführt sein.

### Bezugszeichenliste

- 2: Rad
- 4: Wälzlager
- 6: Längsträger des Drehgestellrahmens
- 8: Schwenklager
- 10: Achslagergehäuse
- 12: Hydraulikfeder
- 50: Überbrückungsadapter

## Patentansprüche

1. Eisenbahndrehgestell umfassend wenigstens ein Achslagergehäuse (10) zur Aufnahme eines Radlagers, eine Hydraulikfeder (12) und einen Überbrückungsadapter (50), wobei zwischen einem ersten Ende des Achslagergehäuses (10) und einem ersten Ende des Überbrückungsadapters (50) die Hydraulikfeder (12) angeordnet ist, **dadurch gekennzeichnet, dass** das zweite Ende des Achslagergehäuses (10) und das zweite Ende des Überbrückungsadapters (50) mittels eines Schwenklagers (8) drehverbunden sind, wobei der Überbrückungsadapter (50) an einem Längsträger (6) des Eisenbahndrehgestells festgelegt oder festlegbar ist und dass das Achslagergehäuse (10) in Längsrichtung zwischen der Hydraulikfeder (12) und dem Schwenklager (8) angeordnet ist.

2. Eisenbahndrehgestell nach Anspruch 1, **dadurch gekennzeichnet, dass** das Eisenbahndrehgestell zwei Achsen mit jeweils zwei Achslagergehäusen (10) aufweist, wobei die in Längsrichtung am selben Längsträger (6) nebeneinander angeordneten Achslagergehäuse (10) so zueinander angeordnet sind, das die beiden Schwenklager (8) sich benachbart gegenüberliegen und die beiden Hydraulikfedern (12) an den entgegengesetzten Enden der beiden Achslagergehäuse (10) angeordnet sind.

3. Eisenbahndrehgestell nach Anspruch 1, **dadurch gekennzeichnet, dass** das Schwenklager (8) eine Verschwenkbewegung des Achslagergehäuses (10) zum Längsträger (6) ermöglicht, insbesondere bis zu einem Winkel von 15 Grad.

4. Eisenbahndrehgestell nach Anspruch 3, **dadurch gekennzeichnet, dass** das Schwenklager (8) als gummielastisches Schwenklager ausgebildet ist und der Überbrückungsadapter mit einem Achsbolzen des Schwenklagers gekoppelt ist.

5. Eisenbahndrehgestell nach Anspruch 3, **dadurch gekennzeichnet, dass** das Schwenklager (8) als gummihydraulisches Element ausgebildet ist, welches einen gummielastischen Teil und einen hydraulischen Teil aufweist.

6. Eisenbahndrehgestell nach Anspruch 1, **dadurch gekennzeichnet, dass** die Hydraulikfeder(12) als auswechselbare Baueinheit ausgebildet ist, die einen ein hydraulisches Fluid aufnehmenden topfartigen Bereich, einen relativ zum topfartigen Bereich verschiebbaren Stempel und ein den topfartigen Bereich und den Stempel miteinander verbindendes elastisches Element aufweist, wobei der Überbrückungsadapter (50) mit dem topfartigen Bereich gekoppelt ist und das Achslagergehäuse (10) mit dem Stempel gekoppelt ist.

7. Eisenbahngüterwagen mit einem Eisenbahndrehgestell nach einem der vorhergehenden Ansprüche.

## Claims

1. Railway bogie comprising at least one axle bearing housing (10) for receiving a wheel bearing, a hydraulic spring (12) and a bridging adapter (50), the hydraulic spring (12) being arranged between a first end of the axle bearing housing (10) and a first end of the bridging adapter (50), **characterized in that** the second end of the axle bearing housing (10) and the second end of the bridging adapter (50) are rotationally connected by means of a pivoting bearing (8), the bridging adapter (50) being fixed or being capable of being fixed on a longitudinal carrier (6) of the railway bogie, and **in that** the axle bearing housing (10) is arranged in the longitudinal direction between the hydraulic spring (12) and the pivoting bearing (8).

2. Railway bogie according to Claim 1, **characterized in that** the railway bogie has two axles with in each case two axle bearing housings (10), the axle bearing housings (10) which are arranged next to one another in the longitudinal direction on the same longitudinal carrier (6) being arranged with respect to one another in such a way that the two pivoting bearings (8) lie adjacently opposite one another, and the two hydraulic springs (12) are arranged at the opposite ends of the two axle bearing housings (10).

3. Railway bogie according to Claim 1, **characterized in that** the pivoting bearing (8) makes a pivoting movement of the axle bearing housing (10) with respect to the longitudinal carrier (6) possible, in particular up to an angle of 15 degrees.

4. Railway bogie according to Claim 3, **characterized in that** the pivoting bearing (8) is configured as a rubber-elastic pivoting bearing, and the bridging adapter is coupled to an axle pin of the pivoting bearing.

5. Railway bogie according to Claim 3, **characterized in that** the pivoting bearing (8) is configured as a rubber-hydraulic element which has a rubber-elastic part and a hydraulic part.

6. Railway bogie according to Claim 1, **characterized in that** the hydraulic spring (12) is configured as an exchangeable structural unit which has a pot-like region which receives hydraulic fluid, a plunger which can be displaced relative to the pot-like region, and an elastic element which connects the pot-like region and the plunger to one another, the bridging adapter (50) being coupled to the pot-like region, and the axle bearing housing (10) being coupled to the plunger.

7. Railway freight wagon with a railway bogie according to one of the preceding claims.

## Revendications

1. Bogie ferroviaire comprenant au moins un boîtier de palier d'essieu (10) destiné à recevoir un palier de roue, un ressort hydraulique (12) et un adaptateur de pontage (50), le ressort hydraulique (12) étant disposé entre une première extrémité du boîtier de palier d'essieu (10) et une première extrémité de l'adaptateur de pontage (50), **caractérisé en ce que**
la deuxième extrémité du boîtier de palier d'essieu (10) et la deuxième extrémité de l'adaptateur de pontage (50) sont reliées à rotation au moyen d'un palier pivotant (8), l'adaptateur de pontage (50) étant fixé ou pouvant être fixé à un longeron (6) du bogie ferroviaire et **en ce que** le boîtier de palier d'essieu (10) est disposé entre le ressort hydraulique (12) et le palier pivotant (8) dans la direction longitudinale.

2. Bogie ferroviaire selon la revendication 1, **caractérisé en ce que** le bogie ferroviaire comporte deux essieux munis chacun de deux boîtiers de palier d'essieu (10), les boîtiers de palier d'essieu (10) disposés les uns à côté des autres dans la direction longitudinale sur le même longeron (6) étant disposés de telle sorte que les deux paliers pivotants (8) sont disposés de manière adjacente l'un en face de l'autre et les deux ressorts hydrauliques (12) sont disposés aux extrémités opposées des deux boîtiers de palier d'essieu (10).

3. Bogie ferroviaire selon la revendication 1, **caractérisé en ce que** le palier pivotant (8) permet un mouvement de pivotement du boîtier de palier d'essieu (10) par rapport au longeron (6), notamment jusqu'à un angle de 15 degrés.

4. Bogie ferroviaire selon la revendication 3, **caractérisé en ce que** le palier pivotant (8) est réalisé sous la forme d'un palier pivotant en caoutchouc élastique et l'adaptateur de pontage est accouplé à un boulon d'essieu du palier pivotant.

5. Bogie ferroviaire selon la revendication 3, **caractérisé en ce que** le palier pivotant (8) est réalisé sous la forme d'un élément en caoutchouc hydraulique qui comporte une partie en caoutchouc élastique et une partie hydraulique.

6. Bogie ferroviaire selon la revendication 1, **caractérisé en ce que** le ressort hydraulique (12) est conçu comme une unité structurelle échangeable qui comporte une zone en forme de pot recevant le fluide hydraulique, un piston coulissant par rapport à la zone en forme de pot et un élément élastique reliant la zone en forme de pot et le piston l'un à l'autre, l'adaptateur de pontage (50) étant accouplé à la zone en forme de pot et le boîtier de palier d'essieu (10) étant accouplé au piston.

7. Wagon de fret ferroviaire comprenant un bogie ferroviaire selon l'une des revendications précédentes.
